# EUROPÄISCHE PATENTSCHRIFT

(11) **EP 2 329 473 B1**
(45) Veröffentlichungstag und Bekanntmachung des Hinweises auf die Patenterteilung: **19.09.2012**
(21) Anmeldenummer: 09781224.2
(22) Anmeldetag: 29.07.2009
(51) Int. Cl.: G08B 31/00, G08B 17/00, G08B 7/06, A62B 99/00

(54) **BRANDSICHERUNGSVORRICHTUNG, VERFAHREN ZUR BRANDSICHERUNG SOWIE COMPUTERPROGRAMM**
FIRE PROTECTION DEVICE, METHOD FOR PROTECTING AGAINST FIRE, AND COMPUTER PROGRAM
DISPOSITIF DE SÉCURITÉ INCENDIE, PROCÉDÉ DE SÉCURITÉ INCENDIE ET PROGRAMME INFORMATIQUE

(30) Priorität: 26.09.2008 DE 102008042391
(43) Veröffentlichungstag der Anmeldung: 08.06.2011
(73) Patentinhaber: Robert Bosch GmbH, 70442 Stuttgart (DE)
(72) Erfinder: BERGMANN, Ralph, Neubeuern 83115 (DE); SIBER, Bernd, 85625 Glonn (DE); POINTNER, Ewald, Feldkirchen 85622 (DE)
(86) Internationale Anmeldenummer: PCT/EP2009/059786
(87) Internationale Veröffentlichungsnummer: WO 2010/034547

(56) Entgegenhaltungen:
- US-A1- 2005 128 070
- US-A1- 2006 176 169
- US-A1- 2008 106 437

## Beschreibung

### Stand der Technik

Die Erfindung betrifft eine Brandsicherungsvorrichtung mit einem Eingangsmodul, welches zur Entgegennahme von Branddaten in einem Sicherungsbereich ausgebildet ist, mit einem Auswertungsmodul, welches zur Verarbeitung der Branddaten und zur Bildung eines Verarbeitungsergebnisses ausgebildet ist und mit einem Ausgangsmodul, welches zur Aktivierung und/oder Steuerung von Sicherungsaktionen auf Basis des Verarbeitungsergebnisses des Auswertungsmoduls ausgebildet ist. Die Erfindung betrifft des Weiteren ein Verfahren zur Brandsicherung sowie ein Computerprogramm.

Brandmeldeanlage sind üblicherweise in öffentlichen Gebäuden, Produktionsanlagen, Bahnhöfen etc. installiert und dienen zum einen zur Erfassung bzw. Meldung von Bränden und zum anderen zur Ausgabe von Gegenmaßnahmen, wie zum Beispiel akustischen Warnungen, optischen Warnungen, Fluchtweghinweisen etc. Ferner sind derartige Brandmeldeanlagen in üblicher Bauweise zur Weitergabe der Brandmeldung an entsprechendes Rettungspersonal oder die Feuerwehr ausgebildet.

Bei Brandmeldesystemen für Großprojekte mit mehreren Tausend Brandmeldern ist es auch üblich, ausgelöste Brandmelder visuell in einem 2D-Gebäude-Grundriss darzustellen. Auf diese Weise erkennt der Administrator, der Hausmeister oder das Rettungspersonal die Position des Feuerherds, kann sich schnell orientieren und gegebenenfalls weitere eintreffende Rettungskräfte einweisen.

Die Steuerungen von Brandklappen oder Türen funktionieren üblicherweise statisch, d.h. ein Brandalarm wird ausgelöst und eine damit gekoppelte Brandklappe öffnet sich automatisch, um einen Flutweg zum Beispiel rauchfrei zu halten. Zur Orientierung der Flüchtenden sind die Fluchtwege mit einfachen Fluchtwegeschildern gekennzeichnet.

Ein komplexeres Brandmeldesystem ist dagegen in der Druckschrift DE 102005012736A1 offenbart, welche wohl den nächstkommenden Stand der Technik bildet. In dieser Offenlegungsschrift ist eine Einrichtung zur Steuerung von Rettungsmaßnahmen beschrieben, bei der in einem für Personen zugänglichen Bereich Sensoren angeordnet sind, welche die Personen lokalisieren, und bei der die Sensoren mit einem Rechner verbunden sind, der aus der Lokatisierung der Personen, den Eigenschaften des Bereiches und der Lage mindestens eines Gefahrenherdes die Rettungsmaßnahmen ermittelt. Als Rettungsmaßnahmen kommen Evakuierung von Personen, Anweisungen an Rettungsmannschaft oder auch technische Maßnahmen, wie beispielsweise Schließen und Öffnen von Feuerschutztüren, in Frage.

Die Druckschrift US 2005/128070 A1 betrifft ein System und Verfahren zum Auffinden von Fluchtwegen in einem Gebäude.

Die Druckschrift US 2006/0176169 A1 betrifft ein System zur Erfassung von Umgebungskonditionen und umfasst eine Mehrzahl von Sensoren, die kabellos miteinander verbunden sind. Bei diesem System, welches maßgeblich zur Erfassung von Waldbränden und dergleichen ausgelegt ist, wird ein Brandverlauf in der Zukunft auf Basis der Messergebnisse der Sensoren abgeschätzt.

Die Druckschrift US 200810106437 A1, die den nächstkommenden Stand der Technik bildet, betrifft ein Rauch -und Feuerdetektionssystem für ein Flugzeug-Cargo-Center. Das System umfasst eine Mehrzahl von Sensoren, die in dem Cargo-Bereich angeordnet sind. Auf Basis der Messsignale der Sensoren wird eine Rauchkonzentration oder Feuerintensitätsverteilung berechnet, eine weitere Entwicklung abgeschätzt und die Ergebnisse der Berechnung und der Abschätzung auf einer Karte des Cargo-Bereichs dargestellt. Im Betrieb des Systems werden iterativ die Schätzergebnisse der neueren Messsignale der Sensoren gegengeprüft und auf Basis der Abweichung zwischen der abgeschätzten Entwicklung und der tatsächlichen Entwicklung des Rauchs bzw. Feuers die Schätzung verbessert.

### Offenbarung der Erfindung

Im Rahmen der Erfindung wird eine Brandsicherungsvorrichtung mit den Merkmalen des Anspruches 1, ein Verfahren mit den Merkmalen des Anspruches 10 sowie ein Computerprogramm mit den Merkmalen des Anspruches 11 offenbart. Bevorzugte oder vorteilhafte Ausführungsformen der Erfindung ergeben sich aus den Unteransprüchen, der nachfolgenden Beschreibung sowie den beigefügten Figuren.

Es wird eine Brandsicherungsvorrichtung im Rahmen der Erfindung vorgestellt, welche bevorzugt zur Sicherung eines komplexen Sicherungsbereiches, vorzugsweise mit mehreren, voneinander durch Türen oder Durchgänge getrennte Einzelbereiche, also zum Beispiel eines mehrstöckigen Hauses, geeignet und/oder ausgebildet ist. Die Brandsicherungsvorrichtung kann als eine zentrale Einheit ausgebildet sein und beispielsweise in einem Computer und/oder in einem Server realisiert sein. Alternativ hierzu ist die Brandsicherungsvorrichtung dezentral verteilt, wobei einzelne Module der Brandsicherungsvorrichtung kabelgebunden oder kabellos und/oder über Netzwerk, insbesondere Internet, miteinander kommunizieren können.

Die Brandsicherungsvorrichtung weist ein Eingangsmodul auf, welches programmtechnisch und/oder schaltungstechnisch zur Entgegennahme von Branddaten aus dem Sicherungsbereich ausgebildet ist. Die Branddaten sind bevorzugt ausgebildet, einen aktuellen Zustand eines Brands oder eines Feuerherds und/oder Sekundäremissionen des Brand- bzw. Feuerherds, wie zum Beispiel Rauchgasentwicklung oder Temperaturentwicklung, zu repräsentieren.

Die Brandsicherungsvorrichtung weist ein Auswertungsmodul auf, welches zur Verarbeitung der Branddaten und zur Bildung eines Verarbeitungsergebnisses ausgebildet ist. Das Auswertungsmodul ist somit programmtechnisch und/oder schalturigstechnisch ausgebildet, die Branddaten zu interpretieren.

Ferner umfasst die Brandsicherungsvorrichtung ein Ausgangsmodul, welches zur Aktivierung und/oder Steuerung von Sicherungsaktionen auf Basis des Verarbeitungsergebnisses des Auswertungsmoduls schaltungstechnisch und/oder programmtechnisch ausgebildet ist.

In der einfachsten Darstellung umfasst die erfindungsgemäße Brandsicherungsvorrichtung somit das Eingangsmodul für einen Input von Daten, das Auswertungsmodul zur Verarbeitung der Daten und zur Bildung des Verarbeitungsergebnisses und das Ausgangsmodul für den Output der Daten. Gegebenenfalls sind die Module mit Peripheriegeräten, wie z.B. Feuermeldern, Sensoren, Aktoren, Signalgebern und/oder Warneinrichtungen etc. verschaltet und/oder verschaltbar.

Es wird vorgeschlagen, dass das Auswertungsmodul eine Prädiktionseinheit aufweist, welche programmtechnisch und/oder steuerungstechnisch ausgebildet ist, einen Brandverlauf auf Basis der Branddaten als Verarbeitungsergebnis vorherzusagen. Die Prädiktionseinheit ist somit ausgebildet, einen zukünftigen Brandstatus zu bestimmen.

Es ist dabei eine Überlegung der Erfindung, durch die Prädiktion des zukünftigen Brandverlaufs eine erhöhte Sicherheit für gefährdete Personen zu erhalten, da Sicherungsmaßnahmen vorausschauend eingeleitet werden können. In gleicher Weise kann auch der Einsatz von Rettungskräften besser koordiniert werden, indem nicht nur der aktuelle Brandstatus, sondern auch der zukünftige Brandstatus bewertbar ist.

Bei einer möglichen Ausführung erlaubt die Erfindung zum Bespiel Feuerausbreitungen zu simulieren, wobei die Prädiktionseinheit bevorzugt permanent mit Inputdaten, insbesondere Branddaten, versorgt wird, so dass der Brandverlauf bzw. der zukünftige Brandstatus mit ausreichender Sicherheit vorhergesagt werden kann. Bei einer möglichen Umsetzung wird somit ein bisheriger Brandverlauf, also von der Detektion des Brandes bis zur aktuellen Gegenwart t0, um eine Prädiktion der weiteren Brandentwicklung, also von aktueller Gegenwart t0 bis in die Zukunft, erweitert.

Mögliche Realisierungen verwenden beispielsweise dreidimensionale Simulationen der Luftströmungen, um Rauch- bzw. Feuerausbreitungen vorhersagen zu können, dreidimensionale Temperaturverteilungsmodelle und/oder analytische Funktionen und deren Extrapolation, um beispielsweise die Menge von entstehendem Rauch zu schätzen. Die Vorhersage kann auch beispielsweise unter Verwendung eines linearen Modells, eines nichtlinearen Modells, eines adaptiven Modells, Fuzzy Logic, neuronaler Netze oder anders erfolgen. Insbesondere wird das Verarbeitungsergebnis berechnet, geschätzt und/oder während der Laufzeit der Brandsicherungsvorrichtung aktuell bestimmt.

Der Vorteil der Erfindung ist darin zu sehen, dass durch die laufende Analyse der aktuellen Brandentwicklung und durch die Prädiktion in die Zukunft Sicherungsaktionen aktualisiert und optimiert bzw. situationsabhängig abgestimmt eingeleitet werden können. Der Vorteil zeigt sich insbesondere im Vergleich zu konventionellen Brandmeldeanlagen, bei denen während der Planung bzw. Projektierung beispielsweise Simulationen der Rauchausbreitung von virtuellen Bränden untersucht und die Ansteuerung von Lüftungsklappen zur Frischluftzufuhr oder zum Rauchabzug in Abhängigkeit vom Brandort starr festgelegt werden. Jedoch ist es aufgrund der Vielzahl der möglichen Brandentstehungsorte und Möglichkeiten der Brandausbreitung nicht mögliche, alle Brandszenarien bei der Festlegung der Steuerungsregeln für die Lüftungsklappen und dergleichen zu berücksichtigen, so dass bei einem realen Brand die Gegenmaßnahmen statisch und damit nur suboptimal umgesetzt werden können. Dem gegenüber erlaubt die Erfindung eine ständige aktuelle Echtzeit-Analyse und Echtzeit-Bewertung der jetzigen und zukünftigen Brandsituation.

Die Prädiktionseinheit ist ausgebildet, den Brandverlauf auf Basis eines Modells des Sicherungsbereiches vorher zu sagen. Das Modell ist dabei bevorzugt so ausgebildet, dass es komplexe Gebäudedaten umfasst, so dass in Verbindung mit den Branddaten der Brandverlauf mit guter Wahrscheinlichkeit vorhergesagt werden kann. Das Modell umfasst gemäß der Festlegung in dem Anspruch 1 dabei eine, einige oder eine beliebige Auswahl der nachfolgenden komplexen Gebäudedaten:

Ein Grundriss oder ein Plan des Sicherungsbereiches, welcher in zweidimensionaler und/oder in dreidimensionale Darstellung bereitgestellt ist. Optional wird auch aus einem zweidimensionalen Grundrissplan computerunterstützt ein dreidimensionales Modell des Sicherungsbereiches erstellt.

Eine gute Informationsquelle stellt auch eine Aufstellung über die Materialen, insbesondere über die verbauten Materialen des Sicherungsbereiches, insbesondere für Bodenbeläge oder Ausstattungen, wie zum Beispiel Vorhänge, Holzgeländer, Teppiche etc., dar. Ändert sich die Ausstattung, werden zum Beispiel Teppiche entfernt und Fliesen eingebaut, so ändert sich auch das Gefahrenpotential, da Fliesen nicht brennen können. Durch eine Aktualisierung des Modells können auch derartige bauliche Änderungen bei der Vorhersage des Brandverlaufes berücksichtigt werden.

Weitere Bestandteile des Modells können Daten über Brandlasten, insbesondere Zwischenwände, Büroausstattungen, wie z.B. Mobiliar, etc. bilden.

Für den Fall, dass in dem Sicherungsbereich ein Lager vorhanden ist, ist es bevorzugt, wenn das Modell den Lagerbestand, insbesondere Art des Lagergutes, Füllstand und/oder Gefahrenklasse etc. umfasst.

Besonders bevorzugt ist jedes verbaute Material, jede Brandlast und/oder jeder Lagerbestand nach Brandklassen und/oder Brandeigenschaften katalogisiert, um die Vorhersage zu verbessern. Zudem kann das Modell Zustandsinformationen des Sicherungsbereichs, insbesondere Öffnungs- und/oder Schließzustände von Türen, Toren, Fenstern etc. umfassen, beispielsweise um die Prädiktion der Luftströme zu verbessern.

Im Betrieb der Sicherungsvorrichtung ist es bevorzugt, wenn jede Änderung des Modells von Personal oder automatisiert angepasst wird, um stets eine verlässliche Prädiktion zu gewährleisten.

Bei einer bevorzugten Weiterbildung der Erfindung ist das Eingangsmodul mit einem, einigen und/oder einer beliebigen Auswahl der nachfolgenden Eingangsgeräte zur Entgegennahme von Branddaten und/oder anderen Daten, welche eine Basis für die Vorhersage des Brandverlaufes bilden können, verbunden und/oder verbindbar:

Branddatensensoren, beispielsweise Brandsensoren, Temperatursensoren, Rauchdichtesensoren, Kohlendioxid oder -monoxidsensoren zur direkten Erfassung von Branddaten. Es können jedoch auch Messwerte der Sensoren der Heizungs- und/oder Klimaanlage, beispielsweise zur Erfassung von Temperaturen oder Kohlendioxidkonzentration, als Eingangsgeräte für die Brandsicherungsvorrichtung verwendet werden. Weitere Optionen bestehen in der Verwendung von Überwachungskameras, welche Rauch oder Feueremissionen beispielsweise in Gängen detektieren können.

Eine weitere mögliche Art von Eingangsgeräten für die Brandsicherungsvorrichtung besteht in der Nutzung von Überwachungskameras, Einbruchsensoren, Zutrittsensoren und andere Sensoren, welche Hinweise auf noch im Gebäude vorhandene Personen und deren Aufenthaltsorte geben. Insbesondere kann über derartige Sensoren auch die Verteilung der Personen erfasst werden und beispielsweise Panik vor Fluchttüren usw. erkannt werden.

Bei einer möglichen Weiterbildung der Erfindung ist die Brandsicherungsvorrichtung zur Entgegennahme von Branddaten und/oder anderen Daten, welche eine Basis für die Vorhersage des Brandverlaufes oder zur Verbesserung der Auswahl der Sicherungsaktionen bilden können, durch andere Systeme, wie zum Beispiel Brandmeldezentrale, Zutrittsysteme, Einbruchmeldezentrale und/oder Videoüberwachungsanlage ausgebildet. Bei der Integration der Brandsicherungsvorrichtung können diese möglicherweise bereits vorhandenen Systeme mit der Brandsicherungsvorrichtung verschaltet werden, so dass der Installationsaufwand bzw. Investitionsaufwand verringert ist.

Eine mögliche Sicherungsaktion, welche durch das Ausgangsmodul ausgelöst wird, ist eine Optimierung von Fluchtwegen. Umgesetzt wird die Optimierung der Fluchtwege zum Beispiel durch mit sich ändernden Piktogrammen, Lautsprecherdurchsagen oder anderen Hinweisen. Durch die Vorhersage des Brandverlaufes ist es möglich, die Fluchtwege so zu legen, dass die gefährdeten Personen möglichst sicher aus dem Sicherungsbereich geführt werden können. Durch die Erfassung der Personen in dem Sicherungsbereich und gegebenenfalls deren Verteilung ist es optional ergänzend möglich, Staus oder Verzögerungen zu vermeiden. Dabei können auch weitere Eingangsdaten, wie der Zustand von Türen, Toren und anderen Hindernissen berücksichtigt werden.

Eine weitere, mögliche Sicherungsaktion ist eine Optimierung der Einsatzwegelenkung zum Beispiel von Feuerwehr, zu den zu rettenden Personen oder zu den Brandherden. Hier ist es beispielsweise realisierbar, die Einsatzwege so zu führen, dass diese nicht mit den Fluchtwegen der möglicherweise panischen Personen kollidieren.

Eine weitere, mögliche Sicherungsaktion ist ein Tracking bzw. eine Verfolgung von Einsatzkräften, wobei bei dieser Ausführungsform die Sicherheit für das Rettungspersonal erhöht wird.

Eine weitere, mögliche Sicherungsaktion ist eine insbesondere dreidimensionale Visualisierung des Brandes und des zukünftigen Brandverlaufes in dem Sicherungsbereich, wobei beispielsweise die aktuelle und die zukünftige Ausbreitung des Feuers dargestellt werden kann. Diese Darstellung dient der taktischen Übersicht der Einsatzkräfte. Die dreidimensionale Visualisierung von Feuer und Sicherungsbereich, insbesondere des Gebäudes, erlaubt optional verschiedene weitere Funktionen wie Zoomen, Verkleinern, Drehen, Blickrichtung- und Perspektivänderungen.

Die Visualisierung, insbesondere die dreidimensionale Darstellung, kann durch eine transparente Darstellung erweitert werden, das heißt, es kann durch mehrere Räume gleichzeitig geschaut werden, ohne alle Perspektiven in Einzeldarstellung mühsam abscannen zu müssen. Es gibt auch die Möglichkeit, eine virtuelle Kameraführung automatisiert zu gestalten, so dass automatisch kritische Bereiche aus mehreren Perspektiven in einem Wiederholzyklus mit der "virtuellen" Kamera angefahren bzw. gescannt werden. Optional kann die Darstellung bzw. die Visualisierung durch LiveBilder einer Überwachungskamera an den entsprechenden Orten in der Visualisierung ergänzt werden.

Ein weiterer Gegenstand der Erfindung betrifft ein Verfahren zur Brandsicherung mit den Merkmalen des Anspruches 10, wobei ständig aktuelle Branddaten über einen aktuellen Brandstatus eingelesen werden, auf Basis der aktuellen Branddaten ein Brandverlauf vorhergesagt oder prognostiziert wird und wobei auf Basis des vorhergesagten Brandverlaufes Sicherungsaktionen gesteuert oder aktiviert werden. Das Verfahren wird auf einer Brandsicherungsvorrichtung nach einem der vorhergehenden Ansprüche durchgeführt. Durch das Verfahren wird nochmals unterstrichen, dass der zukünftige Brandverlaufaktuell und/oder in Echtzeit berechnet wird.

Ein letzter Gegenstand der Erfindung betrifft ein Computerprogramm mit den Merkmalen des Anspruchs 11.

### Kurze Beschreibung der Zeichnungen

Weitere Male, Vorteile und Wirkungen der Erfindung ergeben sich aus der nachfolgenden Beschreibung eines bevorzugten Ausführungsbeispiels der Erfindung. Dabei zeigt:
- Figur 1: ein Blockdiagramm zur Illustration der erfindungsgemäßen Vorrichtung bzw. des erfindungsgemäßen Verfahrens.

### Ausführungsform(en) der Erfindung

Die Figur 1 zeigt ein schematisches Blockdiagramm einer Brandsicherungsvorrichtung 1 mit teilweisen optionalen Komponenten als ein Ausführungsbeispiel der Erfindung. Die Brandsicherungsvorrichtung 1 wird beispielsweise in weiträumigen Gebäudekomplexen, wie Universitäten, Fabrikanlagen, Werksgelände, Flughafen, Bahnhöfe, Schulen etc. eingesetzt und dient zur Erhöhung der passiven Sicherheit dieser Sicherungsbereiche.

Die Brandsicherungsvorrichtung 1 erlaubt die Steuerung und/oder Aktivierung, insbesondere Auswahl, von Sicherungsaktionen im Brandfall auf Basis der Beurteilung eines aktuellen und/oder bisherigen Brandverlaufs sowie eines zukünftigen, vorhergesagten und/oder extrapolierten Brandverlaufs bzw. Brandstatus - zusammenfassend auch als zukünftiger Brandverlauf oder Brandstatus bezeichnet. Damit setzt die Brandsicherungsvorrichtung 1 ein dynamisch-intelligentes Brandfallmanagement um.

Als Hauptkomponenten weist die Brandsicherungsvorrichtung 1 ein Auswertungsmodul 2, ein Eingangsmodul 3 und ein Ausgangsmodul 4 auf. Zur Bestimmung des zukünftigen Brandverlaufs umfasst das Auswertungsmodul 2 eine Prädiktionseinheit 5, welche den zukünftigen Brandstatus auf Basis von verschiedenen Eingangsdaten abschätzt. Die Abschätzung - auch Prädiktion genannt - erfolgt beispielsweise mittels einer Simulation, insbesondere einer dreidimensionalen Simulation, des Sicherungsbereichs und/oder analytischen Berechnungen, so dass der zukünftige Brandverlauf mit einer ausreichenden Wahrscheinlichkeit vorhergesagt werden kann. Es können auch Gittermodelle oder Finite Elemente Methoden für die Prädiktion eingesetzt werden.

Das Eingangsmodul 3 ist mit einer Mehrzahl von Systemen bzw. Eingangsgeräten zur Übergabe von Eingangsdaten verbunden, welche bei der Abschätzung des zukünftigen Brandverlaufs verwendbar sind. Obwohl in der Figur 1 eine sehr große Anzahl derartiger Systeme bzw. Eingangsgeräte dargestellt ist, sind ein Teil der Systeme bzw. Eingangsgeräte als optional zu betrachten und können bei kleineren Ausführungsformen der Brandsicherungsvorrichtung 1 auch entfallen. Im Gegenzug können auch eine größere Anzahl von Systemen bzw. Eingangsgeräten eingesetzt werden.

Zur Übernahme von Branddaten als Eingangsdaten, welche unmittelbare Informationen über einen Brand umfassen, ist das Eingangsmodul 3 mit einer Mehrzahl von Sensoren 6 verbunden, welche zur unmittelbaren Erfassung der Branddaten ausgebildet sind. Zu derartigen Sensoren 6 zählen beispielsweise Temperatursensoren, Rauch- oder Rauchdichtedetektoren, CO- oder CO2-Sensoren, automatisierte Brandmelder, Überwachungskameras, welche einen Brand über die optischen Emissionen und/oder über die Rauchentwicklung detektieren können, etc.

Optional sind derartige Sensoren 6 auch Teil eines Brandmeldesystems 7, welches neben den aufgezählten Sensoren auch aktivierbare Handfeuermelder und weitere Zustandssensoren und/oder -melder umfasst, deren Ausgangssignale bzw. -daten als Branddaten und/oder als weitere Eingangsdaten für das Eingangsmodul 3 verwendbar sind. In analoger Weise kann das Eingangsmodul 3 auch mit einem Videoüberwachungssystem 8 gekoppelt sein, welches als Eingangsdaten Bilddaten und/oder Branddaten über Feueremission oder Rauchentwicklung liefert.

Die Eingangsdaten der Sensoren 6, des Brandmeldesystems 7 und/oder des Videoüberwachungssystems 8 werden über das Eingangsmodul 3 der Prädiktionseinheit 5 zur Verfügung gestellt.

Als weitere Eingangsdaten für die Prädiktionseinheit 5 ist ein Modell 9 des Sicherungsbereichs bereitgestellt, welches komplexe Gebäudedaten des Sicherungsbereichs umfasst. Diese detailierten Gebäudedaten des Sicherungsbereichs beinhalten beispielsweise Grundrisse, Maps des Sicherungsbereichs in 2-D- oder 3-D-Darstellung; Brandabschnitte; verbaute Materialien wie zum Beispiel Teppiche, Holzgeländer, Vorhänge etc.; Brandlasten wie z.B. Zwischenwände, Büroausstattung; Lagerbestände, wie z.B. Art des Lagerguts, Füllstand, Gefahrenklasse etc. ; generelle Gebäudeinformationen, wie z.B. Tür, Tor, Fenster offen oder geschlossen.

Auf Basis der Branddaten und der weiteren Eingangsdaten und des Modells 9 kann die Prädiktionseinheit 5 ausgehend von einem bisherigen und/oder aktuellen Brandstatus zu einem Zeitpunkt t0 einen zukünftigen Brandstatus für einen Zeitpunkt t1, wobei t1 > t0 ist, abschätzen. Die Wichtigkeit des Modells 9 bei der Abschätzung wird nachfolgend an zwei nicht-beschränkenden Beispielen verdeutlicht:

### Beispiel 1:

In einem Reifenlager wird eine Auslieferung an einen Großkunden durchgeführt. Dadurch ändert sich der Lagerzustand von 10.000 Autoreifen auf 7.500, das heißt 2.500 Autoreifen verlassen das Lager. Nach Abwicklung der Auslieferung ändern sich folglich die Lagerkapazitäten. Das Gefahrengut "Reifen", welches einer definierten Brandklasse zugewiesen ist, würde sich nun im Brandfall anders verhalten, da die Kapazitäten verkleinert wurden - es könnten weniger Reifen brennen. Diese Information wird als eine Änderung in das Modell für die der Prädiktionseinheit 5 mit einbezogen. Dies verbessert eine verlässliche Simulation, wobei sich durch die geänderten Eingangsdaten auch die Ausgangsdaten, also die Prädiktion, ändert.

### Beispiel 2:

Ändert sich die Ausstattung von Büros, es werden z.B. Teppiche entfernt und Fliesen eingebaut, ändert sich auch hier das Gefahrenpotential, da Fliesen nicht brennen. Auch diese Änderung wird über das Modell 9 in der Prädiktion berücksichtigt werden.

Bevorzugt sind für die meisten oder alle Objekte in dem Sicherungsbereich - unabhängig ob mobil oder fest verbaut - die jeweilige Brandklasse als weitere Eingangsdaten bekannt, um als Input in die Prädiktion mit einzufließen.

Mit den zur Verfügung stehenden Brand- und Eingangsdaten als Prädiktionsinput wird eine Prädiktion/Simulation des Feuers mit Hilfe von Algorithmen berechnet. Ändert sich der Prädiktionsinput, hat es direkte Auswirkung auf den Prädiktionsoutput bzw. die Simulation der weiteren Brandausbreitung.

Als optionale weitere Ergänzung kann das Eingangsmodul 3 mit einer Einbruchmeldezentrale 10 datentechnisch verschaltet sein, wobei die Daten über den Zustand von Türen, Toren, Fenstern und anderen änderbaren Gebäudeeigenschaften übergeben werden. Diese Gebäudeeigenschaften haben einen Einfluss auf den weiteren Brandverlauf und bilden damit einen wertvollen Prädiktionsinput für die Prädiktionseinheit 5, der bei der Simulation oder Prädiktion berücksichtigt werden kann.

Ferner kann das Eingangsmodul 3 mit einem Zutrittssystem 11 verschaltet sein, wobei die Anzahl der in dem Sicherungsbereich anwesenden Personen festgestellt wird, um beispielsweise Fluchtwege vorausschauend planen zu können. Über das Zutrittssystem 11 und/oder über das Videoüberwachungssystem 8 kann zudem die Verteilung der Personen in dem Sicherungsbereich erfasst werden, so dass im Brandfall Personenansammlungen, Staus etc. bei der Planung von Fluchtwegen mitberücksichtigt werden können.

Auf Basis des Verarbeitungsergebnisses der Prädiktionseinheit 5, also des zukünftigen Brandverlaufs - werden durch das Ausgangsmodul 4 Sicherungsaktionen ausgewählt, aktiviert und/oder gesteuert.

Eine erste Sicherungsaktion wird durch ein Visualisierungsmodul 12 zur dreidimensionalen Visualisierung des Brandes im Sicherungsbereich und dem zukünftigen Brandverlauf umgesetzt. Hier kann die aktuelle und zukünftige Ausbreitung des Feuers dargestellt werden, wobei die Darstellung beispielsweise der taktischen Übersicht der Einsatzkräfte dient. Die dreidimensionale Ansicht von Feuer und Sicherungsbereich, insbesondere eines Gebäudes, erlaubt auch verschiedene weitere Funktionen, wie zoomen, verkleinern, drehen, Blickrichtung- und Perspektivenänderung usw. Die dreidimensionale Visualisierung kann optional durch eine transparente Darstellung erweitert werden, dass heißt, es kann durch mehrere Räume gleichzeitig geschaut werden, ohne alle Perspektiven mühsam abscannen zu müssen. Es gibt optional die Möglichkeit, die "Kamerafuhrung" automatisiert zu gestalten, so dass automatisch kritische Bereiche aus mehreren Perspektiven in einem Wiederholzyklus mit der "virtuellen" Kamera angefahren/gescannt werden. Die Darstellung kann durch Livebilder einer Videokamera an dem entsprechenden Ort mit einer Grafik ergänzt werden.

Als weitere optionale Funktion können bestimmte Räume durch Einsatzkräfte, Administratoren etc. manuell als gesperrt gekennzeichnet werden, wobei die Sperrung als Onlineinformation für jeden Benutzer sichtbar ist.

Ein Fluchtwegmodul 13 dient zu einer dynamisch optimierten Evakuierung der Personen. Durch die aktuelle und die zukunftsgerichtete Simulation des Feuers können Fluchtwege sich ändern bzw. müssen an die Gegebenheiten angepasst werden. Sollten Notausgänge durch einen zu hohen Personenandrang verstopft sein, kann auf den nächsten erreichbaren Notausgang umgeleitet werden. Ein Fluchtweg, angezeigt durch ein ansteuerbares Fluchtwegpiktogramm, der sich in Zukunft nicht mehr als Fluchtweg eignet (zum Beispiel auf Grund von Feuer/Rauchausbreitung) wird so modifiziert, dass es die Personen nicht in das simulierte Feuer leitet. Die Wegelenkungen werden dynamisch, jederzeit änderbar und nicht statisch angezeigt.

Ein Einsatzwegemodul 14 dient zur dynamisch optimierten Einsatzwegelenkung von Einsatzpersonal - nicht nur für gefährdete Personen, sondern speziell für Rettungskräfte. Werden zum Beispiel gefährdete Personen über eine Videokamera / einen Bewegungsmelder detektiert, können die Einsatzkräfte die optimale rauch- und feuerfreie Route zu definierten Abschnitten/Räumen durch das Einsatzwegemodul 14 aufgezeigt bekommen. Es können der Feuerwehr Hinweise zum Entstehungsort des Brandes gegeben werden. Die Darstellung der Hinweise bzw. Routenvorschläge kann drahtgebunden oder kabellos mittels geeigneter Technologie wie zum Beispiel Ethernet, UMTS, WLAN etc. auf eine zentrale Einsatzleitstelle der Feuerwehr oder zum Beispiel portable Tablet-PCs der Feuereinsatzkräfte erfolgen.

Ferner wird ein dynamisches Tracking von Einsatzkräften über ein Lokalisierungssystem 15 ermöglicht, um auch die Gefährdung der Einsatzkräfte zu minimieren.

Nutzbare Vorteile der Erfindung sind - je nach Ausführung - somit die Prädiktion von Feuer und dessen Ausbreitung bzw. Verlauf in dreidimensionaler Darstellung des Feuers und Simulation aufgrund von permanent gelieferten Inputdaten; eine dynamisch optimierte Evakuierung von Personen (zum Beispiel mit sich ändernden Piktogrammen); eine dynamisch optimierte Einsatzwegetenkung von Feuerwehren zu den zu rettenden PersonenBrandherden; eine dynamisch, sich jederzeit änderbare, variable Steuerung von Lüftungsklappen, Türen, Schranken etc. je nach Feuersimulation als Output der Prädiktion. Auf Grund dieser Prädiktion werden dynamisch-intelligent alle Nachfolgeaktivitäten (= Output) gelenkt, wie zum Beispiel auch Gebäudemanagementaktivitäten (Lifte/Schranken/Brandklappen/Piktogramme etc.)

## Patentansprüche

1. Brandsicherungsvorrichtung (1) für ein Gebäude
mit einem Eingangsmodul (3), welches zur Entgegennahme von Branddaten in einem Sicherungsbereich ausgebildet ist,
mit einem Auswertungsmodul (2), welches zur Verarbeitung der Branddaten und zur Bildung eines Verarbeitungsergebnisses ausgebildet ist,
und mit einem Ausgangsmodul (4), welches zur Aktivierung und/oder Steuerung von Sicherungsaktionen (12, 13, 14, 15) auf Basis des Verarbeitungsergebnisses des Auswertungsmoduls (2) ausgebildet ist,
wobei das Auswertungsmodul (2) eine Prädiktionseinheit (5) aufweist, welche programmtechnisch und/oder steuerungstechnisch ausgebildet ist, einen Brandverlauf auf Basis der Branddaten als Verarbeitungsergebnis vorherzusagen, wobei die Prädiktionseinheit (5) ausgebildet ist, den Brandverlauf auf Basis eines Modells (9) des Sicherungsbereichs vorherzusagen,
**dadurch gekennzeichnet,**
**dass** das Modell (9) des Sicherungsbereichs eine, einige oder eine beliebige Auswahl der nachfolgenden komplexen Gebäudeinformationen aufweist:
- Materialien des Sicherungsbereichs;
- Brandlasten;
- Lagerbestände.

2. Brandsicherungsvorrichtung (1) nach Anspruch 1, **dadurch gekennzeichnet, dass** das Modell (9) des Sicherungsbereichs ergänzend eine, einige oder eine beliebige Auswahl der nachfolgenden komplexen Gebäudeinformationen aufweist:
- Grundriss oder Plan des Sicherungsbereichs in zweidimensionaler und/oder dreidimensionaler Darstellung;
- Zustandsinformationen des Gebäudes, insbesondere Öffnungszustand von Türen, Toren. Fenstern etc.

3. Brandsicherungsvorrichtung (1) nach einem der vorhergehenden Ansprüche, **dadurch gekennzeichnet, dass** das Eingangsmodul (3) mit einen, einigen und/oder einer beliebigen Auswahl der nachfolgenden Eingangsgeräte (9) zur Entgegennahme von Branddaten und/oder anderen Eingangsdaten, welche eine Basis für die Vorhersage des Brandverlaufs bilden bzw. bilden können, verbunden und/oder verbindbar ist bzw. sind:
- Brandsensor
- Temperatursensor
- Kohlendioxid/-monoxid-Sensor
- Überwachungskamera
- Einbruchssensor
- Zutrittssensor

4. Brandsicherungsvorrichtung (1) nach einem der vorhergehenden Ansprüche, **dadurch gekennzeichnet, dass** das Eingangsmodul (3) mit einen, einigen und/oder einer beliebigen Auswahl der nachfolgenden Systeme zur Entgegennahme von Branddaten und/oder anderen Daten, welche u.a. eine Basis für die Vorhersage des Brandverlaufs bilden bzw. bilden können, verbunden und/oder verbindbar ist bzw. sind:
- Brandmeldezentrale (7)
- Zutrittssystem (11)
- Einbruchmeldezentrale (10)
- Videoüberwachungssystem (8).

5. Brandsicherungsvorrichtung (1) nach einem der vorhergehenden Ansprüche, **dadurch gekennzeichnet, dass** eine mögliche Sicherungsaktion als eine Optimierung von Fluchtwegen (13) ausgebildet ist.

6. Brandsicherungsvorrichtung nach einem der vorhergehenden Ansprüche, **dadurch gekennzeichnet, dass** eine mögliche Sicherungsaktion als eine Optimierung der Einsatzwegelenkung (14) ausgebildet ist.

7. Brandsicherungsvorrichtung nach einem der vorhergehenden Ansprüche, **dadurch gekennzeichnet, dass** eine mögliche Sicherungsaktion als ein Tracking (15) von Einsatzkräften ausgebildet ist.

8. Brandsicherungsvorrichtung nach einem der vorhergehenden Ansprüche **dadurch gekennzeichnet, dass** eine mögliche Sicherungsaktion als eine insbesondere dreidimensionale Visualisierung (12) des Brandes und des zukünftigen Brandverlaufs in dem Sicherungsbereich ausgebildet ist.

9. Brandsicherungsvorrichtung nach Anspruch 8, **dadurch gekennzeichnet, dass** die Visualisierung (12) eine dreidimensionale Darstellung des Sicherungsbereichs umfasst, wobei der Sicherungsbereich teiltransparent und/oder transparent darstellbar ist, so dass zugleich mehrere durch Verdeckungen getrennte und in Sichtrichtung überlappende Bereiche des Sicherungsbereichs überwacht werden können.

10. Verfahren zur Brandsicherung, wobei das Verfahren auf der Brandsicherungsvorrichtung nach einem der vorhergehenden Ansprüche durchgeführt wird, wobei ständig aktuelle Branddaten über einen aktuellen Brandstatus in einem Sicherungsbereich eingelesen werden, auf Basis der aktuellen Branddaten ein Brandverlauf vorhergesagt oder prognostiziert wird und wobei auf Basis des vorhergesagten Brandverlaufes Sicherungsaktionen gesteuert oder aktiviert werden.

11. Computerprogramm mit Programmcode-Mittein, um alle Schritte des Verfahrens nach Anspruch 10 durchzuführen, wenn das Programm auf einem Computer und/oder einer Brandsicherungsvorrichtung (1) von jedem Beliebigen der Ansprüche 1 bis 9 ausgeführt wird.

## Claims

1. Fire protection device (1) for a building,
having an input module (3) which is designed to receive fire data in a protection area,
having an evaluation module (2) which is designed to process the fire data and to form a processing result,
and having an output module (4) which is designed to activate and/or control protection actions (12, 13, 14, 15) on the basis of the processing result from the evaluation module (2),
the evaluation module (2) having a prediction unit (5) which is designed, in terms of programming and/or control technology, to forecast a fire course on the basis of the fire data as the processing result, the prediction unit (5) being designed to forecast the fire course on the basis of a model (9) of the protection area,
**characterized in that**
the model (9) of the protection area has one, a few or any desired selection of the following complex items of building information:
- materials of the protection area;
- fire loads;
- stocks.

2. Fire protection device (1) according to Claim 1, **characterized in that** the model (9) of the protection area additionally has one, a few or any desired selection of the following complex items of building information:
- floor plan or plan of the protection area in a two-dimensional and/or three-dimensional representation;
- state information relating to the building, in particular the opening state of doors, gates, windows etc.

3. Fire protection device (1) according to one of the preceding claims, **characterized in that** the input module (3) is connected and/or can be connected to one, a few and/or any desired selection of the following input devices (9) for receiving fire data and/or other input data which form or may form a basis for forecasting the fire course:
- fire sensor
- temperature sensor
- carbon dioxide/monoxide sensor
- monitoring camera
- burglary sensor
- access sensor.

4. Fire protection device (1) according to one of the preceding claims, **characterized in that** the input module (3) is connected and/or can be connected to one, a few and/or any desired selection of the following systems for receiving fire data and/or other data which form or may form, inter alia, a basis for forecasting the fire course:
- fire alarm centre (7)
- access system (11)
- burglar alarm centre (10)
- video monitoring system (8).

5. Fire protection device (1) according to one of the preceding claims, **characterized in that** a possible protection action is to optimize escape routes (13).

6. Fire protection device according to one of the preceding claims, **characterized in that** a possible safety action is to optimize the emergency services route guidance (14).

7. Fire protection device according to one of the preceding claims, **characterized in that** a possible protection action is to track (15) emergency services.

8. Fire protection device according to one of the preceding claims, **characterized in that** a possible protection action is a visualization (12), in particular a three-dimensional visualization, of the fire and the future fire course in the protection area.

9. Fire protection device according to Claim 8, **characterized in that** the visualization (12) comprises a three-dimensional display of the protection area, the protection area being able to be displayed in a semitransparent and/or transparent manner, with the result that a plurality of areas of the protection area which are separated by covers and overlap in the viewing direction can be monitored at the same time.

10. Method for protecting against fire, the method being carried out on the fire protection device according to one of the preceding claims, current fire data relating to a current fire status in a protection area being constantly read in, a fire course being forecast or predicted on the basis of the current fire data, and protection actions being controlled or activated on the basis of the forecast fire course.

11. Computer program having program code means for carrying out all steps of the method according to Claim 10 when the program is executed on a computer and/or a fire protection device (1) from any of Claims 1 to 9.

## Revendications

1. Dispositif de sécurité incendie (1) pour un bâtiment,
comprenant un module d'entrée (3) qui est configuré pour recevoir des données d'incendie dans une zone de sécurité,
comprenant un module d'interprétation (2) qui est configuré pour traiter les données d'incendie et pour former un résultat du traitement,
et comprenant un module de sortie (4) qui est configuré pour activer et/ou commander des actions de sécurité (12, 13, 14, 15) en se basant sur le résultat du traitement du module d'interprétation (2),
le module d'interprétation (2) présentant une unité de prédiction (5) qui est configurée, par technique de programmation et/ou par technique de commande, pour prédire l'évolution d'un incendie en se basant sur les données d'incendie en tant que résultat du traitement, l'unité de prédiction (5) étant configurée pour prédire l'évolution de l'incendie en se basant sur un modèle (9) de la zone de sécurité,
**caractérisé en ce**
**que** le modèle (9) de la zone de sécurité présente une seule, quelques-unes ou une sélection quelconque des informations de bâtiment complexes suivante
- matériaux de la zone de sécurité ;
- charges calorifiques ;
- état des stocks.

2. Dispositif de sécurité incendie (1) selon la revendication 1, **caractérisé en ce que** le modèle (9) de la zone de sécurité présente en complément une seule, quelques-unes ou une sélection quelconque des informations de bâtiment complexes suivantes :
- projection horizontale ou plan de la zone de sécurité en représentation bidimensionnelle et/ou tridimensionnelle ;
- informations d'état du bâtiment, notamment état d'ouverture des portes, portails, fenêtres, etc.

3. Dispositif de sécurité incendie (1) selon l'une des revendications précédentes, **caractérisé en ce que** le module d'entrée (3) est relié et/ou peut être relié avec un seul, quelques-uns ou une sélection quelconque des appareils d'entrée (9) suivants pour recevoir des données d'incendie et/ou d'autres données d'entrée qui forment ou peuvent former une base pour la prédiction de l'évolution de l'incendié
- détecteur d'incendie
- sonde de température
- détecteur de dioxyde/monoxyde de carbone
- caméra de surveillance
- détecteur d'intrusion
- détecteur d'accès.

4. Dispositif de sécurité incendie (1) selon l'une des revendications précédentes, **caractérisé en ce que** le module d'entrée (3) est relié et/ou peut être relié avec un seul, quelques-uns ou une sélection quelconque des systèmes suivants pour recevoir des données d'incendie et/ou d'autres données qui forment ou peuvent former, entre autres, une base pour la prédiction de l'évolution de l'incendie :
- centrale de détection d'incendie (7),
- système de contrôle d'accès (11),
- centrale d'alarme intrusion (10),
- système de vidéosurveillance (8).

5. Dispositif de sécurité incendie (1) selon l'une des revendications précédentes, **caractérisé en ce qu'**une action de sécurisation possible est configurée sous la forme d'une optimisation des issues de secours (13).

6. Dispositif de sécurité incendie selon l'une des revendications précédentes, **caractérisé en ce qu'**une action de sécurisation possible est configurée sous la forme d'une optimisation de la signalisation du chemin d'intervention (14).

7. Dispositif de sécurité incendie selon l'une des revendications précédentes, **caractérisé en ce qu'**une action de sécurisation possible est configurée sous la forme d'un suivi (15) des forces d'intervention.

8. Dispositif de sécurité incendie selon l'une des revendications précédentes, **caractérisé en ce qu'**une action de sécurisation possible est configurée sous la forme d'une visualisation (12) notamment tridimensionnelle de l'incendie et de la future évolution de l'incendie dans la zone de sécurité.

9. Dispositif de sécurité incendie selon la revendication 8, **caractérisé en ce que** la visualisation (12) comprend une représentation tridimensionnelle de la zone de sécurité, la zone de sécurité pouvant être représentée partiellement transparente et/ou transparente de sorte qu'il soit possible de surveiller en même temps plusieurs zones de la zone de sécurité séparées par des occultations et se chevauchant dans le sens de l'observation.

10. Procédé de sécurité incendie, le procédé étant mis en oeuvre sur le dispositif de sécurité incendie selon l'une des revendications précédentes, des données d'incendie actuelles sur un état d'incendie actuel dans une zone de sécurité étant continuellement lues, une évolution de l'incendie étant prédite ou pronostiquée en se basant sur les données d'incendie actuelles et des actions de sécurisation étant commandées ou activées en se basant sur l'évolution prédite de l'incendie.

11. Programme informatique comprenant des moyens de code de programme pour exécuter toutes les étapes du procédé selon la revendication 10, lorsque le programme est exécuté sur un ordinateur et/ou sur un dispositif de sécurité incendie (1) selon l'une quelconque des revendications 1 à 9.
